# EUROPÄISCHE PATENTANMELDUNG

(11) **EP 4 624 068 A1**
(43) Veröffentlichungstag der Anmeldung: **01.10.2025**
(21) Anmeldenummer: 25166773.9
(22) Anmeldetag: 27.03.2025
(51) Int. Cl.: B21H 5/02

(54) **UMFORMWERKZEUG, UMFORMVORRICHTUNG UND VERFAHREN ZUR HERSTELLUNG EINER VERZAHNUNG AN EINEM WERKSTÜCK**

(30) Priorität: 28.03.2024 DE 102024108892
(71) Anmelder: OSG Ex-Cell-O GmbH, 73037 Göppingen (DE)
(72) Erfinder: Weinberger, Michael, 73312 Geislingen (DE); Buch, Hannes, 73072 Donzdorf (DE); Uhlig, Karsten, 73084 Salach (DE); Schmid, Jürgen, 73111 Lauterstein (DE)
(74) Vertreter: Rüger Abel Patentanwälte PartGmbB

(57) **Zusammenfassung**

Die Erfindung betrifft ein Umformwerkzeug (32) zur Herstellung einer Verzahnung (21) an einem Werkstück (22). Das Umformwerkzeug (32) hat ein Umformprofil (41) mit mehreren Profilzähnen (42), die sich parallel zueinander erstrecken und in einer Arbeitsrichtung (W) benachbart zueinander angeordnet sind. In einer Werkzeugquerrichtung (Q), rechtwinklig zur Arbeitsrichtung (W), gehen die Profilzähne (42) entlang einer vorderen Profilkante (50) in eine vordere Seitenfläche (49) über. Das Umformprofil (41) hat in Arbeitsrichtung (W) zwei mittelbar oder unmittelbar aneinander anschließende Profilabschnitte (P1, P2). In einem ersten Profilabschnitt (Pl) hat die vordere Profilkante (50) einen ersten Kantenabschnitt (50a) mit einer ersten Kantenbreite (b1) und in einem zweiten Profilabschnitt (P2) einen zweiten Kantenabschnitt (50b) mit einer zweiten Kantenbreite (b2). Die zweite Kantenbreite (b2) ist kleiner als die erste Kantenbreite (b1). Der zweite Kantenabschnitt (50b) ist sozusagen scharfkantiger als der erste Kantenabschnitt (50a). Der erste Kantenabschnitt (50a) ist derart ausgestaltet, dass bei einer Vorschub- oder Relativbewegung quer zur Profilkante (50) unter Eingriff des Umformprofils (41) in das Material des Werkstücks (22) kein Span vom Werkstück (22) abgetragen wird.

## Beschreibung

Die Erfindung betrifft ein Umformwerkzeug, das zur Herstellung einer Verzahnung an einem Werkstück, insbesondere an einem hohlen rotationssymmetrischen Werkstückteil, eingerichtet ist und hierfür verwendet werden kann. Das Umformwerkzeug kann in einer Umformvorrichtung eingesetzt werden. Mittels des Umformwerkzeugs kann ein Verfahren zur Herstellung einer Verzahnung an einem Werkstück ausgeführt werden. Die Verzahnung wird durch Umformen, beispielsweise Kalt- oder Warmumformen, durchgeführt und erfolgt insbesondere vollständig ohne Materialabtrag.

DE 10 2017 116 895 A1 offenbart ein Verfahren und eine Umformvorrichtung, die zur Herstellung einer Verzahnung an einem zylindrischen und insbesondere hohlzylindrischen Werkstück eingerichtet sind. Die hierfür verwendeten Umformwerkzeuge sind hierzu mit ihren Umformprofilen in Eingriff mit dem Werkstück und führen mehrere Abwälzbewegungen aus, wobei die Richtung der Abwälzbewegung zwischen zwei aufeinanderfolgenden Abwälzbewegungen umgekehrt wird. Überlagert zu den Abwälzbewegungen kann eine Axialbewegung entlang der Längsachse des zylindrischen Werkstücks erfolgen.

Dieses Verfahren hat sich bewährt. Für spezielle Werkstückformen kann es bei dem bisher verwendeten Umformwerkzeug zu einer unvollständigen Umformung der herzustellenden Verzahnung kommen. Dieser Fall tritt beispielsweise bei Werkstücken auf, bei denen sich an ein axiales Ende des Werkstückteils, an dem die Verzahnung hergestellt werden soll ein weiterer, insbesondere größerer Werkstückteil anschließt, Zwischen diesen Werkstückteilen ist häufig eine Nut, ein Einstich, ein Freistich oder eine andere gegenüber der herzustellenden Verzahnung vertiefte Form vorhanden.

Es kann daher als Aufgabe der vorliegenden Erfindung angesehen werden, ein verbessertes Umformwerkzeug, eine verbesserte Umformvorrichtung sowie ein verbessertes Umformverfahren zu schaffen, um die Qualität einer hergestellten Verzahnung am Werkstück für verschiedene Werkstückformen sicherzustellen.

Diese Aufgabe wird durch ein Umformwerkzeug mit den Merkmalen des Patentanspruches 1 gelöst. Ein solches Umformwerkzeug kann in einer erfindungsgemäßen Umformvorrichtung und bei einem erfindungsgemäßen Verfahren verwendet werden.

Das Umformwerkzeug gemäß der vorliegenden Erfindung ist dazu eingerichtet, eine Verzahnung an einem Werkstück durch Umformen des Werkstücks, beispielsweise Warmumformen oder Kaltumformen herzustellen. Das Umformwerkzeug ist nicht dazu eingerichtet oder vorgesehen, Material am Werkstück abzutragen. Die Verzahnung wird an einem bezüglich einer Werkstückachse rotationssymmetrischen Werkstückteil des Werkstücks hergestellt, beispielsweise einem zumindest abschnittsweise entlang einer Werkstückachse zylindrischen oder hohlzylindrischen Werkstückteil. Die Verzahnung kann dabei parallel zur Werkstückachse oder schräg geneigt zur Werkstückachse um den Umfang des Werkstückteils erzeugt werden.

Das Umformwerkzeug hat ein Umformprofil, mit dem das Umformwerkzeug in Eingriff mit dem Werkstück gebracht werden kann. Die Geometrie des Umformprofils ist angepasst an die Geometrie der herzustellenden Verzahnung am Werkstück. Am Umformprofil sind in einer Arbeitsrichtung mehrere Profilzähne benachbart zueinander angeordnet. Die Profilzähne sind parallel zueinander ausgerichtet. Zwei unmittelbar benachbarte Profilzähne sind durch eine Zahnlücke voneinander beabstandet.

Eine Werkzeugquerrichtung ist rechtwinklig zur Arbeitsrichtung ausgerichtet. Die Profilzähne können sich parallel zur Werkzeugquerrichtung und somit rechtwinklig zur Arbeitsrichtung oder schräg zur Werkzeugquerrichtung und schräg zur Arbeitsrichtung geneigt erstrecken.

Das Umformprofil hat einen ersten Profilabschnitt und einen zweiten Profilabschnitt. Die beiden Profilabschnitte sind in Arbeitsrichtung unmittelbar aneinander anschließend angeordnet oder mittelbar über einen dazwischen vorhandenen Übergangsbereich.

Das Umformwerkzeug ist dazu eingerichtet, eine Relativbewegung gegenüber dem Werkstück nach vorne parallel zur Werkzeugquerrichtung auszuführen, wenn das Umformprofil im ersten Profilabschnitt in Eingriff ist mit dem Material des Werkstücks. Das Umformwerkzeug hat eine nach vorne weisende vordere Seitenfläche. Vorzugsweise ist vordere Seitenfläche des Umformwerkzeugs bei der Herstellung der Verzahnung stets außer Eingriff mit dem Material des Werkstücks. Die vordere Seitenfläche kann beispielsweise rechtwinklig zur Werkzeugquerrichtung ausgerichtet sein.

Zwischen der vorderen Seitenfläche und dem Umformprofil hat das Umformwerkzeug eine vordere Profilkante. Die vordere Profilkante hat im ersten Profilabschnitt eine andere Geometrie bzw. Form als im zweiten Profilabschnitt. Die Profilkante hat im ersten Profilabschnitt einen ersten Kantenabschnitt und im zweiten Profilabschnitt einen zweiten Kantenabschnitt.

Der erste Kantenabschnitt hat eine Geometrie oder Form, die eine Relativbewegung des Umformwerkzeugs relativ zum Werkstück und parallel zur Werkzeugquerrichtung bei gleichzeitigem Eingriff des Umformprofils in das Material des Werkstücks gestattet, ohne dabei Material am Werkstück abzutragen und/oder ohne einen Span zu bilden. Ein technisch nicht vollständig vermeidbarer, für das Umformergebnis unerheblicher Materialabtrag ist zulässig, der zum Beispiel durch Reibung zwischen dem Umformwerkzeug und dem Werkstück während der Relativbewegung in Werkzeugquerrichtung entstehen kann. Unter einem unerheblichen Materialabtrag ist insbesondere ein Materialabtrag zu verstehen, dessen Volumen kleiner ist als 1-2% verglichen mit dem bei der Relativbewegung in Werkzeugquerrichtung durch Umformung verdrängten Volumen des Materials am Werkstück.

Am ersten Kantenabschnitt der Profilkante ist beispielsweise wenigstens eine Fase und/oder wenigstens eine Verrundung vorhanden. Der erste Kantenabschnitt ist somit ausreichend stumpf, um einen Materialabtrag bei der Relativbewegung zwischen Umformwerkzeug und Werkstück in Werkzeugquerrichtung insbesondere vollständig zu vermeiden oder allenfalls in einem unerheblichen Maß zuzulassen.

Die Profilkante hat eine Kantenbreite zwischen der vorderen Seitenfläche und den Zahnköpfen der Profilzähne. Die Kantenbreite ist definiert als Länge der vorderen Profilkante entlang ihrer Außenfläche in einer Querschnittsebene rechtwinklig zur Arbeitsrichtung. Diese die Kantenbreite bestimmende Länge erstreckt sich von der Seitenfläche bis zu einem Übergangspunkt an einem in Werkzeugquerrichtung benachbarten Zahnkopf eines Profilzahns, an den eine Kopftangente angelegt wird. Die Kopftangente erstreckt sich in der Querschnittsebene, also rechtwinkelig zur Arbeitsrichtung, wobei die Querschnittsebene den Profilzahn im Übergangspunkt mittig durchsetzt.

Die Kopftangente kann gemeinsam mit der Arbeitsrichtung eine Kopfebene aufspannen, wenn es sich bei dem Umformwerkzeug um eine Walzstange bzw. eine Flachbacke handelt. Die Kopftangente kann mit der Arbeitsrichtung eine virtuelle Kopfmantelfläche aufspannen, wenn es sich bei dem Umformwerkzeug um eine drehbare Walze oder Rolle handelt.

Bei dem erfindungsgemäßen Umformwerkzeug ist eine erste Kantenbreite im ersten Kantenabschnitt der vorderen Profilkante größer als eine zweite Kantenbreite im zweiten Kantenabschnitt der vorderen Profilkante. Während der erste Kantenabschnitt sozusagen eine stumpfe Kantenkontur hat, ist der zweite Kantenabschnitt sozusagen scharfkantiger. Bei einem Ausführungsbeispiel hat der zweite Kantenabschnitt eine möglichst rechtwinklige Kantenform - also im Wesentlichen ohne Fase oder Verrundung - soweit sich diese Kantenform technisch herstellen lässt.

Die vordere Profilkante hat in einer Hochrichtung eine Kantenhöhe, wobei die Hochrichtung rechtwinkelig zur Arbeitsrichtung und rechtwinkelig zur Werkzeugquerrichtung ausgerichtet ist. Die Kantenhöhe ist der Abstand in Hochrichtung zwischen dem Übergang der Profilkante in die vordere Seitenfläche und dem Übergangspunkt zwischen Kopftangente und Zahnkopf des Profilzahns in der Querschnittsebene durch den Übergangspunkt. Vorzugsweise ist eine erste Kantenhöhe im ersten Kantenabschnitt der vorderen Profilkante größer als eine zweite Kantenhöhe im zweiten Kantenabschnitt der vorderen Profilkante. Insbesondere ist die erste Kantenhöhe zumindest so groß wie die Höhe bzw. Tiefe der herzustellenden Verzahnung am Werkstück.

Im zweiten Profilabschnitt können sich die Stirnflächen der Profilzähne im Wesentlichen bis zum Zahnkopf rechtwinklig zur Werkzeugquerrichtung erstrecken.

Die erfindungsgemäße Ausgestaltung des Umformwerkzeugs kann alternativ bzw. zusätzlich zu der vorstehenden Beschreibung wie folgt charakterisiert werden: Eine virtuelle Ebene, die an die vordere Seitenfläche des Umformwerkzeugs angelegt wird, hat im ersten Profilabschnitt in Werkzeugquerrichtung einen größeren Abstand zu einer Stelle an dem benachbarten Profilzahn, an der der Profilzahn in Hochrichtung seine maximale Höhe aufweist (das Umformprofil hat dort die vollständige Profilhöhe bzw. Profiltiefe), als im zweiten Kantenabschnitt.

Wie erläutert, kann die vordere Profilkante im ersten Kantenabschnitt wenigstens eine Fase und/oder wenigstens eine Verrundung aufweisen. Eine vorhandene Verrundung kann eine konstante Krümmung bzw. einen konstanten Radius oder alternativ eine sich ändernde Krümmung bzw. einen sich änderten Radius aufweisen. Zwischen dem Übergangspunkt und der vorderen Seitenfläche kann eine Fase vorhanden sein, die in einer Querschnittsebene rechtwinklig zur Arbeitsrichtung geradlinig verläuft. Es können auch mehrere in dieser Querschnittsebene abschnittsweise geradlinig verlaufende Fasen vorhanden sein. Es ist auch möglich, zusätzlich zu einer oder mehreren Fasen, eine oder mehrere Verrundungen bzw. Radien an der Querschnittskontur des ersten Kantenabschnitts vorzusehen.

Demgegenüber ist der zweite Abschnitt vorzugsweise ohne Fase und ohne Verrundung ausgeführt - soweit technisch realisierbar.

Es ist außerdem bevorzugt, wenn das Umformprofil einen Auslaufbereich und einen sich in Arbeitsrichtung daran anschließenden Zentralbereich aufweist. Optional kann sich auf der dem Auslaufbereich entgegengesetzten Seite des Zentralbereichs ein Einlaufbereich anschließen. Die Eingrifftiefe des Umformprofils in das Material des Werkstücks ist in den vorhandenen Bereichen unterschiedlich groß sein. Beispielsweise kann die Eingrifftiefe im Auslaufbereich vom Zentralbereich weg abnehmen und, sofern vorhanden, im Einlaufbereich zum Zentralbereich hinzunehmen.

Bei einer solchen Ausgestaltung kann der Auslaufbereich im zweiten Profilabschnitt vorhanden sein. Der Einlaufbereich kann im ersten Profilabschnitt vorhanden sein. Zumindest ein Teil des Zentralbereichs befindet sich im ersten Profilabschnitt. Im zweiten Profilabschnitt befindet sich bevorzugt ein weiterer Teil des Zentralbereichs.

Das Umformwerkzeug kann ein Flachbackenwerkzeug sein, das dazu eingerichtet ist, in Arbeitsrichtung linear bewegt zu werden während der Umformung des Werkstücks. Alternativ kann das Umformwerkzeug auch ein drehbares Walzenwerkzeug sein. Das Walzenwerkzeug ist dazu eingerichtet, bei der Umformung des Werkstücks um eine Walzenachse gedreht zu werden. Die Arbeitsrichtung ist in diesem Fall eine Umfangsrichtung um die Walzenachse.

Legt man an ein Flachbackenwerkzeug in einem der vorhandenen Bereiche (im Zentralbereich oder im Auslaufbereich oder im Einlaufbereich) Kopftangenten an die Profilzähne an, so sind die Kopftangenten in einer gemeinsamen Ebene angeordnet. Im Zentralbereich ist eine solche Ebene durch die Arbeitsrichtung und die Werkzeugquerrichtung definiert. Im Einlaufbereich und im Auslaufbereich ist eine solche Ebene gegenüber der Arbeitsrichtung geneigt.

Legt man zumindest im Zentralbereich mehrere Kopftangenten an Profilzähne eines Walzenwerkzeugs an, so befinden sich diese Kopftangenten in einer virtuellen gemeinsamen Kopfmantelfläche um die Walzenachse. In einem optional vorhandenen Einlaufbereich und/oder Auslaufbereich kann der Abstand der Kopftangenten von der Walzenachse ausgehend vom Zentralbereich jeweils in Arbeitsrichtung bzw. Umfangsrichtung um die Walzenachse abnehmen.

In Arbeitsrichtung betrachtet können die Profilköpfe außerhalb der vorderen Profilkante parallel zur Werkzeugquerrichtung oder geneigt zur Werkzeugquerrichtung verlaufen, insbesondere ausgehend von der vorderen Profilkante in Werkzeugquerrichtung betrachtet nach unten gegenüber der Werkzeugquerrichtung geneigt. Die Neigung kann im ersten Profilabschnitt verschieden sein von der Neigung im zweiten Profilabschnitt. Insbesondere ist die Neigung gegenüber der Werkzeugquerrichtung im zweiten Profilabschnitt kleiner als im ersten Profilabschnitt. Dabei wird der Neigungswinkel insbesondere zwischen der außerhalb der vorderen Profilkante an den Zahnkopf angelegten Kopftangenten und der Werkzeugquerrichtung ermittelt.

Eine Umformvorrichtung gemäß der vorliegenden Erfindung weist eine erste Werkzeughalterung sowie eine zweite Werkzeughalterung auf, an denen jeweils ein Umformwerkzeug gemäß irgendeinem der vorstehenden Ausführungsbeispiele angeordnet ist. Die Umformwerkzeuge der Umformvorrichtung sind dabei vorzugsweise identisch ausgestaltet, können aber auch geringfügig unterschiedlich sein, beispielsweise wenn eine Verzahnung mit ungerader Zähnezahl hergestellt werden soll. Es kann sich jeweils um ein Flachbackenwerkzeug oder ein Walzenwerkzeug handeln. Die Umformvorrichtung hat außerdem eine Halteeinrichtung für das umzuformende Werkstück, wobei der mit der Verzahnung zu versehende Teil des Werkstücks zwischen den beiden Umformwerkzeugen drehbar um eine Werkstückachse angeordnet ist. Bestehende Umformprofile von entgegengesetzten Seiten der Werkstücklängsachse in Eingriff mit dem Werkstück kann durch das Veranlassen einer Bewegung der Umformwerkzeuge in Arbeitsrichtung das Werkstück umgeformt werden, um die Verzahnung herzustellen. Der Abstand der Umformwerkzeuge von der Werkstückachse ist vorzugsweise mittels der Werkzeughalterungen einstellbar, so dass die gewünschte Eingrifftiefe der Umformprofile in das Material des Werkstücks eingestellt werden kann. Wie erläutert, kann in den Werkzeughalterungen entweder jeweils ein Flachbackenwerkzeug oder ein Walzenwerkzeug angeordnet werden.

Die Umformvorrichtung ist insbesondere dazu eingerichtet, beim Herstellen der Verzahnung solange die Umformwerkzeuge in Eingriff stehen mit dem Werkstück, die Bewegung in Arbeitsrichtung einmal oder mehrfach umzukehren, wobei zumindest bei einem Teil der Bewegungen in Arbeitsrichtung zusätzlich eine Relativbewegung zwischen den Umformwerkzeugen und dem Werkstück in Werkzeugquerrichtung und/oder parallel zur Werkstückachse durchgeführt werden kann. Diese Relativbewegung, die auch als Vorschubbewegung bezeichnet werden kann, wird nur dann ausgeführt, wenn sich der erste Profilabschnitt der Umformwerkzeuge in Eingriff befindet mit dem Werkstück.

Unter Verwendung irgendeines Ausführungsbeispiels eines Umformwerkzeugs kann ein Verfahren zur Herstellung der Verzahnung durchgeführt werden. Die Umformwerkzeuge werden zunächst auf gegenüberliegenden Seiten des umzuformenden Teils des Werkstücks bzw. auf diametral entgegengesetzten Seiten der Werkstückachse des Werkstücks angeordnet und dann in Eingriff mit dem Material des Werkstücks gebracht, wobei zunächst die beiden Umformwerkzeuge mit ihren ersten Profilabschnitten in Eingriff mit dem Werkstück stehen.

Im Anschluss daran wird wenigstens eine Bewegung der Umformwerkzeuge in Arbeitsrichtung veranlasst, so dass sich die Umformprofile während der Umformung auf dem Werkstück abwälzen. Vorzugsweise wird die Abwälzbewegung der Umformwerkzeuge in Arbeitsrichtung zumindest einmal umgekehrt, wobei während einigen der Abwälzbewegungen in Arbeitsrichtung gleichzeitig eine Vorschub- oder Relativbewegung zwischen dem Werkstück und den Umformwerkzeugen in Werkzeugquerrichtung und insbesondere parallel zur Werkstückachse durchgeführt wird. Auf diese Weise können nacheinander Axialabschnitte der Verzahnung hergestellt werden. Während einer Vorschubbewegung in Werkzeugquerrichtung bzw. parallel zur Werkstückachse befinden sich die Umformwerkzeuge jeweils mit ihrem ersten Profilabschnitt in Eingriff mit dem Werkstück. In Vorschubrichtung ist dabei der erste Kantenabschnitt der vorderen Profilkante benachbart zur Eingriffsstelle zwischen den Umformwerkzeugen und dem Werkstück angeordnet.

Zum Abschluss des Umformens werden die Umformwerkzeuge mit ihrem zweiten Profilabschnitten in Eingriff mit dem Werkstück gebracht und eine Bewegung in Arbeitsrichtung durchgeführt ohne dabei eine Relativbewegung zwischen Umformwerkzeug und Werkstück in Werkzeugquerrichtung bzw. parallel zur Werkstückachse zwischen dem Werkstück und den Umformwerkzeugen zu veranlassen. Diese Bewegung kann auch als Kalibrierbewegung bezeichnet werden und ist ausschließlich eine Abwälzbewegung der Umformwerkzeuge in Arbeitsrichtung auf dem Werkstück.

Durch die erfindungsgemäße Ausgestaltung der Umformwerkzeuge und der damit durchgeführten Umformung des Werkstücks, kann durch den Eingriff des zweiten Profilabschnitts mit dem umzuformenden Teil des Werkstücks eine verbesserte Umformung auch dann erreicht werden, wenn das Werkstück benachbart zu der herzustellenden Verzahnung eine Form oder Geometrie aufweist, die eine vollständige Formgebung behindert, weil eine Relativbewegung zwischen Umformwerkzeug und Werkstück in Werkzeugquerrichtung bzw. parallel zur Werkstückachse während der Umformung nicht unbegrenzt möglich ist. Das Werkstück kann sozusagen eine Störkontur aufweisen, insbesondere im Anschluss an einen Freistich, einen Einstich, eine Nut oder eine andere Vertiefung an dem umzuformenden Werkstückteil. Durch die Ausgestaltung mit zwei unterschiedlichen Profilabschnitten der vorderen Profilkante, ist einerseits eine Relativbewegung in Werkzeugquerrichtung ohne Spanbildung und/oder Materialabtrag am Werkstück möglich und andererseits wird auch über die gesamte Länge der herzustellenden Verzahnung am Werkstück eine ausreichende Umformung sichergestellt und somit eine hohe Qualität der hergestellten Verzahnung. Die Soll-Ist-Abweichung der hergestellten Verzahnung kann daher über die gesamte Länge der Verzahnung parallel zur Werkstückachse einen vorgegebenen Toleranzbereich einhalten.

Vorteilhafte Ausgestaltungen der Erfindung ergeben sich aus den abhängigen Ansprüchen, der Beschreibung und der Zeichnung. Nachfolgend werden bevorzugte Ausführungsbeispiele der Erfindung anhand der beigefügten Zeichnung im Einzelnen erläutert. In der Zeichnung zeigen:
Figur 1 eine schematische, blockschaltbildähnliche Darstellung eines Ausführungsbeispiels einer Umformvorrichtung mit Umformwerkzeugen zur Herstellung einer Verzahnung an einem Werkstück,
Figuren 2 und 3 jeweils eine schematische Darstellung eines schwierig umzuformenden axialen Endbereichs an einem umzuformenden ersten Werkstückteil des Werkstücks,
Figur 4 eine schematische Darstellung einer Sollgeometrie einer herzustellenden Verzahnung am ersten Werkstückteil,
Figur 5 eine schematische Darstellung einer nicht mit der Sollgeometrie aus Figur 4 übereinstimmenden Istgeometrie einer Verzahnung, die mittels bekannten Verfahren und Vorrichtungen hergestellt wurde,
Figur 6 eine schematische Darstellung eines Ausführungsbeispiels eines erfindungsgemäßen Umformwerkzeugs in einer Seitenansicht in Werkzeugquerrichtung,
Figur 7 einen Querschnitt durch das Umformwerkzeug aus Figur 6 in einem ersten Profilabschnitt gemäß der Schnittlinie A-A,
Figur 8 einen Querschnitt durch das Umformwerkzeug aus Figur 6 in einem zweiten Profilabschnitt gemäß Schnittlinie B-B,
Figuren 9 und 10 jeweils ein Querschnitt durch ein abgewandeltes Ausführungsbeispiel eines Umformwerkzeugs im ersten Profilabschnitt (Figur 9) und im zweiten Profilabschnitt (Figur 10) analog zu den Darstellungen in den Figuren 7 und 8,
Figur 11 ein Ausführungsbeispiel einer vorderen Profilkante im zweiten Profilabschnitt eines Umformwerkzeugs in einer Ansicht in Arbeitsrichtung rechtwinkelig zur Werkzeugquerrichtung,
Figuren 12 und 13 jeweils ein Ausführungsbeispiel einer vorderen Profilkante eines Umformwerkzeugs im zweiten Profilabschnitt in einer Ansicht in Arbeitsrichtung rechtwinkelig zur Werkzeugquerrichtung,
Figuren 14 bis 17 jeweils schematische Darstellungen der Herstellung einer Verzahnung am ersten Werkstückteil des Werkstücks unter Verwendung irgendeines Ausführungsbeispiels eines Umformwerkzeugs,
Figuren 18 und 19 schematische Darstellungen von abgewandelten Ausführungsbeispielen eines Umformwerkzeugs in Form eines Walzenwerkzeugs.

In Figur 1 ist schematisch nach Art eines Blockschaltbildes ein Ausführungsbeispiel einer Umformvorrichtung 20 veranschaulicht. Die Umformvorrichtung 20 ist zur Herstellung einer Verzahnung 21 an einem Werkstück 22 eingerichtet. Die Verzahnung 21 wird an einem rotationssymmetrischen ersten Werkstückteil 23 des Werkstücks 22 hergestellt. Der erste Werkstückteil 23 erstreckt sich entlang einer Werkstückachse A, die die Symmetrieachse für die Rotationsymmetrie des ersten Werkstückteils 23 darstellt. Der erste Werkstückteil 23 hat einen zylindrischen oder hohlzylindrischen Abschnitt, an dem die Verzahnung 21 hergestellt werden soll. An diesen zylindrischen oder hohlzylindrischen Abschnitt schließt sich beispielsgemäß an beiden axialen Enden jeweils ein konischer Abschnitt 24 an.

Das Werkstück 22 an den dem freien Ende des ersten Werkstückteils 23 entgegengesetzten Ende einen zweiten Werkstückteil 25, dessen Dimension rechtwinklig zur Werkstückachse A größer ist als die des ersten Werkstückteils 23. Dadurch kann der zweite Werkstückteil 25 eine Störkontur für das Herstellen der Verzahnung 21 im ersten Werkstückteil 23 darstellen, wie es weiter unten noch erläutert werden wird. Im Bereich des konischen Abschnitts 24 des ersten Werkstückteils 23 ist im Übergang zum zweiten Werkstückteil 25 eine Vertiefung 26 vorhanden, die auch als Freistich oder Einstich bezeichnet werden kann. Die Vertiefung 26 hat zum Beispiel eine trapezförmige Querschnittsform (in Umfangsrichtung um die Werkstückachse A betrachtet), kann in Abwandlung zum dargestellten Ausführungsbeispiel auch andere Querschnittsformen aufweisen, beispielsweise eine rechteckförmige oder sonstige polygonale und/oder gekrümmte Querschnittskontur.

Die Umformvorrichtung 20 hat eine Halteeinrichtung 29 für das Werkstück 22. Die Halteeinrichtung 29 ist beispielsgemäß dazu eingerichtet, das Werkstück 22 um die Werkstückachse A drehbar zu halten. Das Werkstück kann beispielsweise an irgendeinem Bereich mittels der Halteeinrichtung 29 gehalten werden, an dem keine Umformung stattfindet, beispielsweise am zweiten Werkstückteil 25.

Die Umformvorrichtung 20 hat außerdem eine erste Werkzeughalterung 30 und eine zweite Werkzeughalterung 31. An jeder Werkzeughalterung 30, 31 ist ein Umformwerkzeug 32 angeordnet. Bei dem in Figur 1 dargestellten Beispiel sind die Umformwerkzeuge 32 jeweils durch ein Flachbackenwerkzeug 33 gebildet. Das Flachbackenwerkzeug 33 kann auch als Walzstange bezeichnet werden. Die beiden Werkzeughalterungen 30, 31 sind bei der in Figur 1 dargestellten Umformvorrichtung 20 durch Werkzeugschlitten gebildet. Die Werkzeughalterungen 30, 31 können in einem geeigneten Abstand zur Werkstückachse A positioniert und rechtwinklig zur Werkstückachse A in einer Arbeitsrichtung W linear bewegt werden.

Wenn die Umformwerkzeuge 32 dabei in Eingriff mit dem Material des Werkstücks 22 stehen (beispielsgemäß am ersten Werkstückteil 23), findet bei der linearen Bewegung der Werkzeughalterungen 30, 31 (im Beispiel: Werkzeugschlitten) eine Abwälzbewegung zwischen den Umformwerkzeugen 32 und dem Werkstück 22 statt. Das Werkstück 22 dreht sich dabei um die Werkstückachse A. Die Umformwerkzeuge 32 werden durch die beiden Werkzeughalterungen 30, 31 bei dem in Figur 1 dargestellten Ausführungsbeispiel in entgegengesetzte Richtungen parallel zur Arbeitsrichtung W bewegt, wobei die erste Werkzeughalterung 30 mit dem daran angeordneten Umformwerkzeug 32 eine lineare Bewegung in eine erste Richtung R1 und die zweite Werkzeughalterung 31 mit dem daran angeordneten Umformwerkzeug 32 eine lineare Bewegung in eine der ersten Richtung R1 entgegengesetzte zweite Richtung R2 ausführt oder umgekehrt.

Die Werkzeughalterungen 30, 31 können ihre Bewegung parallel zur Arbeitsrichtung W einmal oder mehrmals zwischen der ersten Richtung R1 und der zweiten Richtung R2 umkehren.

Mittels mehrerer Maschinenachsen 34 kann die Umformvorrichtung 20 die Relativbewegung zwischen dem Werkstück 22 und den Umformwerkzeugen 32 steuern. Beispielsweise kann mittels Maschinenachsen 34, die lediglich stark schematisiert veranschaulicht sind, die Bewegung und/oder die Position der Werkzeughalterungen 30, 31 und der Halteeinrichtung 29 relativ zueinander gesteuert werden. Eine Steuereinrichtung 35 ist zur Steuerung der Position und/ oder Bewegung der Maschinenachsen 34 eingerichtet. Die Position und/oder Bewegung der Werkzeughalterungen 30, 31 und der Halteeinrichtung 29 kann optional in einem geschlossenen Regelkreis geregelt werden.

Zur Herstellung der Verzahnung 21 am Werkstück 22 kann zusätzlich zu einer Linearbewegung der Umformwerkzeuge 32 in Arbeitsrichtung W eine Vorschub- oder Relativbewegung zwischen dem Werkstück 22 und den Umformwerkzeugen 32 in einer Axialrichtung X parallel zur Werkstückachse A erfolgen. Eine Werkzeugquerrichtung Q der Umformwerkzeuge 32 ist dabei parallel zur Axialrichtung X ausgerichtet. Die Vorschub- oder Relativbewegung wird vorzugsweise durch eine Bewegung der Halteeinrichtung 29 mittels der zugeordneten Maschinenachse 34 ausgeführt, kann jedoch zusätzlich oder alternativ mittels der Maschinenachsen 34 ausgeführt werden, die die Bewegung der Werkzeughalterungen 30, 32 ausführen.

Um eine solche Vorschub- oder Relativbewegung zu ermöglichen, wenn die Umformwerkzeuge 32 in Eingriff mit dem Werkstück 22 sind, müssen die Umformwerkzeuge 32 eine Geometrie aufweisen, die eine Spanbildung bzw. einen Materialabtrag am Werkstück 22 vermeidet, beispielsweise durch das Ausbilden von Verrundungen und/oder Fasen an den Umformwerkzeugen 32.

Wie es in den Figuren 2 und 3 veranschaulicht ist, kann durch eine solche Geometrie der Umformwerkzeuge ein der Sollgeometrie der Verzahnung 21 entsprechendes Umformen problematisch sein. Beim Herstellen der Verzahnung 21 am ersten Werkstückteil 23 benachbart zum zweiten Werkstückteil 25 bzw. innerhalb der Vertiefung 26 kann durch die Kantengeometrie bekannter Umformwerkzeuge die Situation entstehen, dass die Umformwerkzeuge in ihrer Bewegung in Axialrichtung X durch den zweiten Werkstückteil 25 begrenzt werden (Figur 2). Ein vollständiges Umformen ist dabei insbesondere im Bereich der im Übergang zwischen den Werkstückteilen 23, 25 vorhandenen Vertiefung 26 problematisch, weil durch die Verrundung bzw. Fase am Umformwerkzeug 32, die in dieser Situation im Bereich der Vertiefung 26 angeordnet ist, ein ausreichendes Umformen des Materials des Werkstücks 22 (hier: erster Werkstückteil 23) nicht sichergestellt ist. Insbesondere in einem Bereich U in Figur 3 ist kein ausreichender Eingriff zwischen dem Umformwerkzeug 32 und dem Material des Werkstücks 22 vorhanden und es findet keine Umformung statt, die eine Istgeometrie der Verzahnung 21 erzeugt, die der Sollgeometrie ausreichend entspricht. Diese Problematik wird durch die Vertiefung 26 verschärft.

Die Sollgeometrie der Verzahnung 21 ist in Figur 4 schematisch dargestellt. Die durch die bekannten Umformwerkzeuge erzeugte Istgeometrie ist schematisch in Figur 5 dargestellt. Im Bereich U (Figur 3) ist zu erkennen, dass aufgrund der mangelnden Eingriffstiefe zwischen Umformwerkzeug 32 und Werkstück 22 die Zahnlücken der hergestellten Verzahnung 21 nicht ausreichend tief sind. Außerdem kann es dazu führen, dass die Zahndicken der Zähne der hergestellten Verzahnung 21 im Bereich U zu groß sind. Die in Figur 5 dargestellte Istgeometrie würde das vollständige Aufstecken eines Bauteils, das über die hergestellte Verzahnung 21 drehfest mit dem ersten Werkstückteil 23 verbunden werden soll, in Axialrichtung X bis zum zweiten Werkstückteil 25 verhindern.

Eine derart unvollständig ausgeformte Verzahnung 21 wird durch ein erfindungsgemäßes Umformwerkzeug 32 vermieden. Ein nachfolgend im Einzelnen beschriebenes erfindungsgemäßes Umformwerkzeug 32 kann in der Umformvorrichtung 20 gemäß Figur 1 und/oder bei einem Verfahren zum Umformen des Werkstücks 22 zur Herstellung der Verzahnung 21 vorteilhaft verwendet werden.

Die Ausgestaltung des erfindungsgemäßen Umformwerkzeugs 32 wird unter Verweis auf die Figuren 6 bis 13 zunächst am Ausführungsbeispiel eines Flachbackenwerkzeugs 33 erläutert. Das Prinzip lässt sich auch auf um eine Walzenachse D drehbare Walzenwerkzeuge 36 anwenden, wie es später unter Verweis auf die Figuren 18 und 19 erläutert wird.

In Figur 6 ist ein als Flachbackenwerkzeug 33 ausgebildetes Umformwerkzeug 32 in einer Seitenansicht mit Blick in Werkzeugquerrichtung Q schematisch veranschaulicht. Das Umformwerkzeug 32 bzw. Flachbackenwerkzeug 33 erstreckt sich rechtwinklig zur Werkzeugquerrichtung Q in eine Werkzeuglängsrichtung L, die bei diesem Flachbackenwerkzeug 33 die Arbeitsrichtung W ist, in der das Umformwerkzeug 32 bzw. Flachbackenwerkzeug 33 beim Umformen des Werkstücks 22 bewegt wird.

Parallel zur Arbeitsrichtung W kann das Flachbackenwerkzeug 33 - oder auch ein anderes Ausführungsbeispiel des Umformwerkzeugs 32 - in die erste Richtung R1 oder die der ersten Richtung entgegengesetzte zweite Richtung R2 bewegt werden. Die erste Richtung R1 und die zweite Richtung R2 stellen somit entgegengesetzt gerichtete Richtungskomponenten der Arbeitsrichtung W dar.

Das Umformwerkzeug 32 hat an seiner dem umzuformenden Werkstück 22 zugewandten Seite, die hier als Oberseite 40 bezeichnet wird, ein Umformprofil 41. Das Umformprofil 41 hat eine Geometrie, die der Geometrie der herzustellenden Verzahnung 21 am Werkstück 22 derart entspricht, dass bei einem Eingriff des Umformprofils 41 in das Material des Werkstücks 22 die Verzahnung 21 die gewünschte Geometrie erhält.

Das Umformprofil 41 hat eine Mehrzahl von in Werkzeuglängsrichtung L bzw. Arbeitsrichtung W benachbart angeordneten Profilzähnen 42. Die Profilzähne 42 sind in Figur 6 lediglich teilweise, beispielhaft und schematisch dargestellt. Zwei in Werkzeuglängsrichtung L unmittelbar benachbarte Profilzähne 42 sind jeweils durch eine dazwischen angeordnete Profilzahnlücke 43 voneinander beabststandet. Die Profilzähne 42 sind parallel zueinander ausgerichtet. Sie können sich in Werkzeugquerrichtung Q oder schräg zur Werkzeugquerrichtung Q und somit auch schräg zur Werkzeuglängsrichtung L erstrecken. Dies hängt davon ab, ob an dem Werkstück 22 eine Geradverzahnung (Verzahnung 21 in Axialrichtung X) oder eine Schrägverzahnung (Verzahnung 21 mit schräg zur Axialrichtung X ausgerichteten Zähnen) hergestellt werden soll.

Jeder Profilzahn 42 hat einen Zahnkopf mit einem Zahnkopfende 42a, das sozusagen das äußerste, freie Ende am Zahnkopf des Profilzahns 42 bildet. Die stark schematisierte Darstellung in Figur 6 ist nicht maßstabsgetreu und zeigt lediglich beispielhaft zwei Profilzähne 42 in einer Prinzipdarstellung.

Das Umformprofil 41 hat in Werkzeuglängsrichtung L betrachtet beispielsgemäß einen Einlaufbereich S1, einen Zentralbereich S2 sowie einen Auslaufbereich S3. Der Einlaufbereich S1 ist optional und kann entfallen.

Der Zentralbereich S2 ist beim Ausführungsbeispiel zwischen dem Einlaufbereich S1 und dem Auslaufbereich S3 angeordnet, wobei die Bereiche unmittelbar aneinander anschließen können. Wenn bei einem abgewandelten Ausführungsbeispiel kein Einlaufbereich S1 vorhanden ist, kann der Zentralbereich S2 eine Länge aufweisen, die der Gesamtlänge des Einlaufbereichs S1 und des Zentralbereichs S2 beim dargestellten Ausführungsbeispiel entspricht. Die Anzahl der Profilzähne 42 ist im Zentralbereich S2 größer als im Auslaufbereich S3 und/oder im Einlaufbereich S1. Die Anzahl der Profilzähne 42 kann im Auslaufbereich S3 kleiner sein als im optional vorhandenen Einlaufbereich S1.

Die Geometrie des Umformprofils 41 ist im Zentralbereich S2 konstant und unterscheidet sich von der Geometrie des Umformprofils 41 im Einlaufbereich S1 und/oder im Auslaufbereich S3. Wie es schematisch in Figur 6 zu erkennen ist, sind die Minima der Profilzahnlücken 43 im Zentralbereich S2 (und sofern vorhanden auch im Einlaufbereich S1) in einer gemeinsamen Ebene angeordnet, die durch die Werkzeuglängsrichtung L und die Werkzeugquerrichtung Q aufgespannt ist. Demgegenüber können die Minima der Profilzahnlücken 43 im Auslaufbereich S3 in Richtung vom Zentralbereich S2 weg tiefer angeordnet sein. Die Zahnhöhe der Profilzähne 42 ist der Abstand zwischen den Minima der benachbarten Profilzahnlücke 43 und dem Zahnkopfende 42a (freies Ende des Profilzahns 42). Die Zahnhöhe ist im Zentralbereich S2 konstant. Die Zahnhöhe ist im Auslaufbereich S3 konstant. Die Zahnhöhe kann im Zentralbereich S2 und im Auslaufbereich S3 gleich groß sein. Im optional vorhandenen Einlaufbereich S1 nimmt die Zahnhöhe vom Zentralbereich weg ab, vorzugsweise kontinuierlich und weiter vorzugsweise linear.

Im optional vorhandenen Einlaufbereich S1 könnte die Zahnhöhe auch konstant sein und die Minima der Profilzahnlücken 43 in Richtung vom Zentralbereich S2 weg tiefer angeordnet sein, ähnlich dem Auslaufbereich S3.

An die Profilzähne 42 kann eine Kopftangente T (Figuren 7 bis 10) angelegt werden. Die Kopftangente T ist eine Gerade, die von oben derart an das Zahnkopfende 42a eines Profilzahns 42 angelegt wird, dass sie das Zahnkopfende 42a in einem Bereich berührt, in dem der Profilzahn 42 seine maximale Zahnhöhe aufweist. Die Kopftangente T kann sich parallel zur Werkzeugquerrichtung Q (Figuren 7 und 8) oder unter einem spitzen Winkel geneigt zur Werkzeugquerrichtung Q erstrecken (Figuren 9 und 10).

Bei dem in den Figuren 6 bis 13 veranschaulichten Ausführungsbeispiel des Umformwerkzeugs 32 als Flachbackenwerkzeug 33 sind die Kopftangenten T eines einzigen Bereichs (also Zentralbereich S2 oder Auslaufbereich S2 oder optionaler Einlaufbereich S1) innerhalb einer gemeinsamen Kopfebene angeordnet, also beispielsgemäß innerhalb einer ersten Kopfebene E1 des Einlaufbereichs S1, innerhalb einer zweiten Kopfebene E2 des Zentralbereichs und innerhalb einer dritten Kopfebene E3 des Auslaufbereichs. Die erste Kopfebene E1 und die dritte Kopfebene E3 sind ausgehend vom Zentralbereich S2 nach unten geneigt gegenüber der zweiten Kopfebene E2 des Zentralbereichs S2 angeordnet, wobei die Neigung der dritten Kopfebene E3 größer sein kann als die Neigung der ersten Kopfebene E1 (Figur 6).

Das Umformwerkzeug 32 hat in Werkzeuglängsrichtung L betrachtet einen ersten Profilabschnitt P1 und einen sich mittelbar oder unmittelbar daran anschließenden zweiten Profilabschnitt P2. Der erste Profilabschnitt P1 enthält einen Abschnitt des Zentralbereichs S2 und beispielsgemäß den sich an diesen Abschnitt anschließenden Einlaufbereich S1. Der zweite Profilabschnitt P2 enthält den Auslaufbereich S3 und einen sich daran anschließenden weiteren Abschnitt des Zentralbereichs S2. Die beiden Profilabschnitte P1, P2 können in Werkzeuglängsrichtung L gleich lang oder unterschiedlich lang sein. Beispielsweise kann die Länge des zweiten Profilabschnitts P2 in Werkzeuglängsrichtung L der Länge des Abschnitts entsprechen, den der erste Profilabschnitt P1 im Zentralbereich S2 hat. Diese Länge kann dem Umfang eines Umkreises um die am Werkstück 22 herzustellende Verzahnung 21 entsprechen oder länger sein.

In den Figuren 7 bis 10 sind Querschnitte durch den ersten Profilabschnitt (Figuren 7 und 9 entlang der Schnittlinie A-A in Figur 6 geschnitten) bzw. durch den zweiten Profilabschnitt P2 (Figuren 8 und 10 entlang Schnittlinie B-B in Figur 6 geschnitten) dargestellt. Das Umformwerkzeug 32 bzw. Flachbackenwerkzeug 33 hat in Werkzeugquerrichtung Q gesehen eine vordere Werkzeugseite 47 und eine entgegengesetzte hintere Werkzeugseite 48. Wenn während der Umformung des Werkstücks 22 eine Relativbewegung zwischen dem Umformwerkzeug 32 und dem Werkstück 22 stattfindet (z.B. durch eine Vorschubbewegung des Werkstücks 22 in Axialrichtung X), weist die vordere Werkzeugseite 47 die Richtung nach vorne, in der sich das Umformwerkzeug 32 gegenüber dem Werkstück 22 bewegt. Die Vorschub- oder Relativbewegung ist derart gewählt, dass sich das Umformwerkzeug 32 relativ zum Werkstück 22 in eine Richtung bewegt, in der bislang noch keine Umformung am Werkstück 22 durch das Umformwerkzeug 32 erfolgt ist.

An der vorderen Werkzeugseite 47 hat das Umformwerkzeug 32 eine vordere Seitenfläche 49, die bei der Umformung des Werkstücks 22 bzw. der Herstellung der Verzahnung 21 nicht oder zumindest nicht vollständig in Eingriff steht mit dem Werkstück 22. Die vordere Seitenfläche 49 ist beim Ausführungsbeispiel rechtwinklig zur Werkzeugquerrichtung Q ausgerichtet.

Im Bereich des Umformprofils 41 geht die vordere Seitenfläche 49 in eine vordere Profilkante 50 über. Die vordere Profilkante 50 definiert somit die Geometrie im Übergangsbereich der Profilzähne 42 von den Zahnkopfenden 42a zur vorderen Seitenfläche 49, also sozusagen die Geometrie der in Werkzeugquerrichtung Q weisenden Stirnflächen der Profilzähne 42. Die vordere Profilkante 50 hat im ersten Profilabschnitt P1 einen ersten Kantenabschnitt 50a und im zweiten Profilabschnitt P2 einen zweiten Kantenabschnitt 50b. In Werkzeuglängsrichtung L erstreckt sich der erste Kantenabschnitt 50a vorzugsweise entlang des gesamten ersten Profilabschnitts P1 des Umformprofils 41 und/oder der zweite Kantenabschnitt 50b der vordere Profilkante 50 erstreckt vorzugsweise sich entlang des gesamten zweiten Profilabschnitts P2.

Die Profilzähne 42 sind außerhalb der vorderen Profilkante 50 mit ihrem jeweiligen Zahnkopfende 42a entlang der Kopftangenten T ausgerichtet und insbesondere in der jeweiligen (virtuellen) Kopfebene E1, E2, E3 angeordnet. Unmittelbar angrenzend an die Profilkante 50 bildet die an das Zahnkopfende 42a des jeweiligen Profilzahns 42 angelegte Kopftangente T mit dem Zahnkopfende 42a einen Übergangspunkt C. Jeder der Profilzähne 42 ist zumindest entlang des ersten Kantenabschnitts 50a der Profilkante 50 mit Abstand zur Kopftangenten T angeordnet, wie es schematisch in Figur 7 dargestellt ist.

Die vordere Profilkante 50 ist im ersten Kantenabschnitt 50a derart ausgestaltet, dass sie bei einer Vorschub- oder Relativbewegung (zwischen Umformwerkzeug 32 und Werkstück 22 in Werkzeuglängsrichtung L) während des Eingriffs des Umformprofils 41 in das Material des Werkstücks 22 keine Spanbildung und keinen Materialabtrag bewirkt - oder lediglich einen unerheblichen Materialabtrag. Ein unerheblicher Materialabtrag durch Reibungseffekte kann eventuell nicht völlig ausgeschlossen werden, ein solcher Materialabtrag spielt aber für die erzeugte Geometrie der Verzahnung 21 keine Rolle. Die Verzahnung 41 wird beispielsgemäß ausschließlich durch Verdrängung des Materials des Werkstücks 22 mittels des Umformwerkzeugs 32 erzeugt und nicht durch Materialabtrag.

Im ersten Kantenabschnitt 50a kann die Profilkante 50 wenigstens eine Fase 51 (Figur 13) und/oder wenigstens eine Verrundung 52 (Figur 12) aufweisen. Die Verrundung 52 kann, wie es beispielhaft in Figur 12 gezeigt ist, einen konstanten Radius aufweisen oder alternativ hierzu auch einen variierenden Radius bzw. eine variierende Krümmung haben. Im ersten Kantenabschnitt 50a können auch wenigstens eine Fase 51 und wenigstens eine Verrundung 52 (z.B. Radius) in Kombination vorhanden sein.

Die vordere Profilkante 50 hat entlang ihrer Außenfläche zwischen der vorderen Seitenfläche 49 und dem Übergangspunkt C eine Länge, die in einer Querschnittsebene rechtwinklig zur Werkzeuglängsrichtung L entlang des Verlaufs der Außenfläche der Profilkante 50 gemessen wird und die eine Kantenbreite b definiert, was insbesondere aus den Figuren 11 bis 13 ersichtlich wird. Die Kantenbreite b ist den beiden Profilabschnitten P1, P2 des Umformprofils 41 voneinander verschieden. Der erste Kantenabschnitt 50a im ersten Profilabschnitt P1 hat eine erste Kantenbreite b1 und der zweite Kantenabschnitt 50b im zweiten Profilabschnitt P2 hat eine zweite Kantenbreite b2. Die zweite Kantenbreite b2 ist kleiner als die erste Kantenbreite b1.

Die zweite Kantenbreite b2 kann vernachlässigbar klein minimal sein, um einen sehr scharfen zweiten Kantenabschnitt 50b im zweiten Profilabschnitt P2 zu erhalten. Die Profilkante 50 hat im zweiten Kantenabschnitt 50b im nur eine minimale Verrundung und/oder Fase, die bei der Herstellung des Umformwerkzeugs 32 technisch erforderlich ist. In jedem Fall ist die zweite Kantenbreite b2 im zweiten Kantenabschnitt 50b deutlich kleiner gegenüber der ersten Kantenbreite b1. Beispielsweise kann die zweite Kantenbreite b2 maximal 10% oder maximal 5% oder maximal 1-3% der ersten Kantenbreite b1 betragen.

Wie es beispielhaft in den Figuren 9 und 10 dargestellt ist, können die Kopftangenten T bzw. die Kopfebenen E1, E2, E3 um einen Neigungswinkel gegenüber der Werkzeugquerrichtung Q geneigt sein, beispielsgemäß um einen ersten Neigungswinkel α im ersten Profilabschnitt P1 (Figur 9) und einen zweiten Neigungswinkel β im zweiten Profilabschnitt P2 (Figur 10). Vorzugsweise ist der Betrag des ersten Neigungswinkels α kleiner als der Betrag des zweiten Neigungswinkels β. Die Prinzipdarstellungen der Figuren 9 und 10 sind nicht maßstäblich. Tatsächlich sind die Neigungswinkel α, β sehr klein und können kleiner sein als 1/1000° (z.B. α ≈ (3*10⁻⁵)°, β ≈ (4*10⁻⁴)°).

Zusätzlich oder alternativ zu den unterschiedlichen Neigungswinkeln α, β kann eine Werkzeughöhe z im ersten Profilabschnitt P1 und im zweiten Profilabschnitt P2 in einer Hochrichtung Z des Umformwerkzeugs 32 entlang der vorderen Seitenfläche 49 bzw. an der vorderen Werkzeugseite 47 unterschiedlich groß sein. Die Hochrichtung Z ist rechtwinkelig zur Werkzeugquerrichtung Q und rechtwinkelig zur Werkzeuglängsrichtung L ausgerichtet Figuren 9 und 10.

Die Werkzeughöhe z wird beim Flachbackenwerkzeug 33 gemessen von einer dem Umformprofil 41 entgegengesetzten Unterseite 53 in einer Richtung rechtwinklig zur Werkzeugquerrichtung Q sowie rechtwinklig zur Werkzeuglängsrichtung L bis zu einer Stelle, an der das Umformprofil 41 den größten Abstand von der Unterseite 53 aufweist. Eine maximale erste Werkzeughöhe z1 im ersten Profilabschnitt P1 ist vorzugsweise kleiner als eine maximale zweite Werkzeughöhe z2 im zweiten Profilabschnitt P2. Insbesondere werden sowohl die erste Werkzeughöhe z1, als auch die zweite Werkzeughöhe z2 im Zentralbereich S2 ermittelt. Die erste Werkzeughöhe z1 und die zweite Werkzeughöhe z2 können auch gleichgroß sein.

Die vordere Profilkante 50 hat in Hochrichtung Z eine Kantenhöhe h. Die Kantenhöhe h ist der Abstand in Hochrichtung Z zwischen dem Übergang der Profilkante 50 in die vordere Seitenfläche 49 und dem Übergangspunkt C (vorderer Endpunkt in Werkzeugquerrichtung Q am Zahnkopfende 42a, an dem die Kopftangente T berührend am Zahnkopfende 42a des Profilzahns 42 anliegt). Vorzugsweise ist eine erste Kantenhöhe h1 im ersten Kantenabschnitt 50a der vorderen Profilkante 50 größer als eine zweite Kantenhöhe h2 im zweiten Kantenabschnitt 50b der vorderen Profilkante 50.

Anhand der Figuren 14 bis 17 wird die Herstellung der Verzahnung 21 am ersten Werkstückteil 23 des Werkstücks 22 unter Verwendung eines als Flachbackenwerkzeug 33 ausgebildeten Umformwerkzeugs 32 beispielhaft erläutert. Anstelle von Flachbackenwerkzeugen 33 kann das nachfolgend beschriebene Verfahren auch mit den beispielhaft in den Figuren 18 und 19 gezeigten Walzwerkzeugen 36 in analoger Weise ausgeführt werden.

Zunächst werden die Umformwerkzeuge 32 auf entgegengesetzten Seiten bzw. diametral gegenüberliegend der Werkstückachse A positioniert. Dabei sind die Umformprofile 41 einander zugewandt bzw. der Werkstückachse A zugewandt. Die Arbeitsrichtung W und somit die erste Richtung R1 und die zweite Richtung R2 sind rechtwinklig zur Werkstückachse A ausgerichtet.

Die beiden Umformwerkzeuge 32 sind mit ihrer Werkzeugquerrichtung Q parallel zur Axialrichtung X und somit parallel zur Werkstückachse A ausgerichtet. Sie werden zunächst mit dem ersten Profilabschnitt P1 von entgegengesetzten Seiten her mit dem umzuformenden ersten Werkstückteil 23 in Eingriff gebracht. In Werkzeugquerrichtung Q kann dabei zunächst lediglich ein Teil des Umformprofils 41 in Eingriff mit dem Material des ersten Werkstückteils 23 sein, wie es beispielhaft in Figur 14 gezeigt ist. Der erste Eingriff mit dem ersten Profilabschnitt P1 kann optional erst erfolgen, während sich die Umformwerkzeuge 32 bereits in Werkzeuglängsrichtung L bewegen.

Nachdem die Umformwerkzeuge 32 in Eingriff mit dem ersten Werkstückteil 23 gebracht wurden, wird das eine Umformwerkzeug 32 in die erste Richtung R1 und das jeweils andere Umformwerkzeug 32 in die entgegengesetzte zweite Richtung R2 bewegt. Dabei wälzen sich die Umformprofile 41 auf dem ersten Werkstückteil 23 ab und entlang des Umfangs des ersten Werkstückteils 23 entsteht ein erster Axialbereich der herzustellenden Verzahnung 21. Im Anschluss an diese erste Bewegung (Abwälzen) der Umformwerkzeuge 32 kann jedes Umformwerkzeug 32 seine Bewegung in Arbeitsrichtung W umkehren. Das zuvor in die erste Richtung R1 bewegte Umformwerkzeug 32 wird dann in die zweite Richtung R2 bewegt und umgekehrt wird das zuvor in die zweite Richtung R2 bewegte Umformwerkzeug 32 wird dann in die erste Richtung R1 bewegt. Die Richtungsumkehr kann einmal oder mehrmals stattfinden.

Kombiniert mit der Bewegung der Umformwerkzeuge in Arbeitsrichtung W (erste Richtung R1 oder zweite Richtung R2), findet zusätzlich eine Relativbewegung der Umformwerkzeuge 32 gegenüber dem Werkstück 22 in Werkzeugquerrichtung Q und somit in Axialrichtung X statt, was schematisch in Figur 15 dargestellt ist. Diese Relativbewegung kann mittels einer linearen Vorschubbewegung vorzugsweise des Werkstück 22 und/oder optional der Umformwerkzeuge 32 ausgeführt werden. Während dieser Relativbewegung in Axialrichtung X bei gleichzeitigem Eingriff der Umformprofile 41 in das Material des Werkstücks 22 (hier: dem ersten Werkstückteil 23), sind die ersten Profilabschnitte P1 der Umformprofile 41 mit dem Material des Werkstücks 22 in Eingriff, so dass sich der erste Kantenabschnitt 50a der vorderen Profilkante 50 in Axialrichtung X an der Eingriffstelle nach vorne bewegt, also in eine Richtung, in der bislang noch keine Umformung des ersten Werkstückteils 23 stattgefunden hat. Eine solche überlagerte Bewegung der Umformwerkzeuge 32 in die erste Richtung R1 bzw. die zweite Richtung R2 bei gleichzeitiger Relativbewegung zum Werkstück 22 in Axialrichtung X, kann einmal oder mehrmals nacheinander ausgeführt werden. Dabei kann jedes der Umformwerkzeuge 32 mehrere Hübe in Arbeitsrichtung W ausführen und zwischen zwei aufeinanderfolgenden Hüben die Bewegungsrichtung umkehren, so dass eine hin- und hergehende Bewegung in die erste Richtung R1 und die zweite Richtung R2 stattfindet. Bei jedem Hub oder nur bei bestimmten Hüben der Umformwerkzeuge 32 in Arbeitsrichtung W kann zusätzlich die Relativbewegung zum Werkstück 22 in Axialrichtung X durchgeführt werden.

Die Hübe mit überlagerter Vorschub- oder Relativbewegung der Umformwerkzeuge 32 gegenüber dem Werkstück 22 in Werkzeugquerrichtung Q und somit in Axialrichtung X sind in Figur 17 schematisch durch die schräg zur Werkstückachse A verlaufenden Pfeile dargestellt. Während dieser Hübe sind die Umformwerkzeuge 32 mit ihren ersten Profilabschnitten P1 des Umformprofils 41 in Eingriff mit dem Material des Werkstücks 22 und beispielsgemäß des ersten Werkstückteils 23. Die Vorschub- oder Relativbewegung wird daher nur dann ausgeführt, wenn die Umformwerkzeuge 32 mit dem durch wenigstens eine Fase 51 und/oder wenigstens eine Verrundung 52 abgestumpften ersten Kantenabschnitt 50a mit dem Material des Werkstücks 22 in Eingriff stehen, um eine Spanbildung bzw. einen Materialabtrag am Werkstück 22 zu vermeiden.

In Figur 16 ist schematisch die Situation veranschaulicht, in der eine weitere Relativbewegung der Umformwerkzeuge 32 gegenüber dem Werkstück 22 in Axialrichtung X aufgrund der Geometrie des Werkstücks 22 und beispielsgemäß des zweiten Werkstückteils 25 nicht mehr möglich ist. Um jedoch im Bereich der Vertiefung 26 eine vollständige Umformung zu erhalten, werden die Umformwerkzeuge 32 abschließend - zumindest phasenweise - mit ihren zweiten Profilabschnitten P2 in Eingriff mit dem Werkstück 22 und hier dem ersten Werkstückteil 23 gebracht. In diesem zweiten Profilabschnitt P2 ist die vordere Profilkante 50 entlang des zweiten Kantenabschnitts 50b scharfkantiger als im ersten Kantenabschnitt 50a des ersten Profilabschnitts P1 und sorgt dafür, dass ein ausreichend tiefer bzw. vollständiger Eingriff der Profilzähne 42 des Umformprofils 41 erfolgt, so dass über die gesamte axiale Länge des umzuformenden ersten Werkstückteils 23 eine den geforderten Toleranzen entsprechende Verzahnung 21 hergestellt wird. Mittels der zweiten Profilabschnitte P2 wird sozusagen eine Kalibrierumformung des ersten Werkstückteils 23 durchgeführt. Die Geometrie der Verzahnung 21 wird dadurch auch im Bereich der Vertiefung 26 bzw. nahe am zweiten Werkstückteil 25 mit ausreichender Genauigkeit entsprechend der vorgegebenen Sollgeometrie hergestellt. Während des Eingriffs der zweiten Profilabschnitte P2 in das Material des Werkstücks 22 können in Arbeitsrichtung W mit jedem Umformwerkzeug 32 ein einziger Hub oder abwechselnd mehrere hin- und hergehende Hübe in die erste Richtung R1 und die zweite Richtung R2 ausgeführt werden. Jedenfalls findet keine Relativbewegung der Umformwerkzeuge 32 gegenüber dem Werkstück 22 in Axialrichtung X statt, wenn die zweiten Profilabschnitte P2 in das Material des Werkstücks 22 eingreifen.

Wie bereits erläutert, kann die erfindungsgemäße Ausgestaltung des Umformwerkzeugs 32 sowohl an Flachbackenwerkzeugen 33, als auch an Walzenwerkzeugen 36 eingesetzt werden und das Werkstück 22 auf die vorstehend erläuterte Weise umgeformt werden. Der wesentliche Unterschied besteht darin, dass die Flachbackenwerkzeuge 33 linear in Arbeitsrichtung W (erste Richtung R1 und zweite Richtung R2) bewegt werden, während die Walzenwerkzeuge 36 um ihre jeweilige Walzenachse D teilweise oder vollständig gedreht werden. Die Arbeitsrichtung W ist bei dieser Ausgestaltung eine Umfangsrichtung um die jeweilige Walzenachse D. Ein erster Drehsinn um die Walzenachse D definiert die erste Richtung R1 und ein entgegengesetzter Drehsinn um die Walzenachse D definiert die zweite Richtung R2 (Figur 18).

Die unterschiedlichen Bereiche, beispielsweise der Einlaufbereich S1, der Zentralbereich S2 und der Auslaufbereich S3 schließen sich beim Walzenwerkzeug 36 nicht in einer Werkzeuglängsrichtung L, sondern in unterschiedlichen Winkelbereichen in Umfangsrichtung um die Walzenachse D aneinander an. Gleiches gilt für die Profilabschnitte P1, P2. Die unterschiedlichen Bereiche S1 bis S3 und P1, P2 sind in Figur 19 in der schematischen Darstellung des Walzenwerkzeugs 36 zu erkennen.

Wie es aus Figur 18 hervorgeht, sind während der Umformung des Werkstücks 22 bzw. der Herstellung der Verzahnung 21 am Werkstück 22 die Walzenachsen D parallel zueinander und parallel zur Werkstückachse A ausgerichtet. Die Walzenachsen D verlaufen in Werkzeugquerrichtung Q.

Die Ausgestaltung der vorderen Profilkante und des Umformprofils 41 ist bei den Walzenwerkzeugen 36 analog zu den Flachbackenwerkzeugen 33, so dass auf die vorstehende Beschreibung Bezug genommen werden kann.

Die Kopftangenten T erstrecken sich bei den Walzenwerkzeugen 36 nicht in einer jeweiligen gemeinsamen Ebene, wie bei den Flachbackenwerkzeugen 33, sondern entsprechend der gekrümmten Umfangsfläche der Walzenwerkzeuge 36 in einer koaxial um die jeweilige Walzenachse D angeordneten virtuellen Kopfmantelfläche. Die Kopfmantelfläche kann eine Zylindermantelfläche oder eine Konusmantelfläche sein, abhängig davon, ob sich die Kopftangenten T parallel zur Walzenachse D und parallel zur Werkzeugquerrichtung Q oder unter einem Neigungswinkel α, β geneigt dazu erstrecken - analog zu den Erläuterungen in Bezug auf die Figuren 9 und 10.

Die Erfindung betrifft ein Umformwerkzeug 32 zur Herstellung einer Verzahnung 21 an einem Werkstück 22. Das Umformwerkzeug 32 hat ein Umformprofil 41 mit mehreren Profilzähnen 42, die sich parallel zueinander erstrecken und in einer Arbeitsrichtung W benachbart zueinander angeordnet sind. In einer Werkzeugquerrichtung Q, rechtwinklig zur Arbeitsrichtung W, gehen die Profilzähne 42 entlang einer vorderen Profilkante 50 in eine vordere Seitenfläche 49 über. Das Umformprofil 41 hat in Arbeitsrichtung W zwei mittelbar oder unmittelbar aneinander anschließende Profilabschnitte P1, P2. In einem ersten Profilabschnitt P1 hat die vordere Profilkante 50 einen ersten Kantenabschnitt 50a mit einer ersten Kantenbreite b1 und in einem zweiten Profilabschnitt P2 einen zweiten Kantenabschnitt 50b mit einer zweiten Kantenbreite b2. Die zweite Kantenbreite b2 ist kleiner als die erste Kantenbreite b1. Der zweite Kantenabschnitt 50b ist sozusagen scharfkantiger als der erste Kantenabschnitt 50a. Der erste Kantenabschnitt 50a ist derart ausgestaltet, dass bei einer Vorschub- oder Relativbewegung quer zur Profilkante 50 unter Eingriff des Umformprofils 41 in das Material des Werkstücks 22 kein Span vom Werkstück 22 abgetragen wird.

### Bezugszeichenliste:

- 20: Umformvorrichtung
- 21: Verzahnung
- 22: Werkstück
- 23: erster Werkstückteil
- 24: konischer Abschnitt des ersten Werkstückteils
- 25: zweiter Werkstückteil
- 26: Vertiefung

- 29: Halteeinrichtung
- 30: erste Werkzeughalterung
- 31: zweite Werkzeughalterung
- 32: Umformwerkzeug
- 33: Flachbackenwerkzeug
- 34: Maschinenachse
- 35: Steuereinrichtung
- 36: Walzenwerkzeug

- 40: Oberseite
- 41: Umformprofil
- 42: Profilzahn
- 43: Profilzahnlücke

- 47: vordere Werkzeugseite
- 48: hintere Werkzeugseite
- 49: vordere Seitenfläche
- 50: vordere Profilkante
- 50a: erster Kantenabschnitt der vorderen Profilkante
- 50b: zweiter Kantenabschnitt der vorderen Profilkante
- 51: Fase
- 52: Verrundung
- 53: Unterseite des Umformwerkzeugs
- α: erster Neigungswinkel
- β: zweiter Neigungswinkel

- A: Werkstückachse
- b: Kantenbreite
- b1: erste Kantenbreite
- b2: zweite Kantenbreite
- C: Übergangspunkt
- D: Walzenachse
- E1: erste Kopfebene
- E2: zweite Kopfebene
- E3: dritte Kopfebene
- h: Kantenhöhe
- h1: erste Kantenhöhe
- h2: zweite Kantenhöhe
- L: Werkzeuglängsrichtung
- P1: erster Profilabschnitt
- P2: zweiter Profilabschnitt
- R1: erste Richtung
- R2: zweite Richtung
- S1: Einlaufbereich
- S2: Zentralbereich
- S3: Auslaufbereich
- Q: Werkzeugquerrichtung
- T: Kopftangente
- U: Bereich der hergestellten Verzahnung
- W: Arbeitsrichtung
- X: Axialrichtung
- z: Werkzeughöhe
- z1: erste Werkzeughöhe
- z2: zweite Werkzeughöhe

## Patentansprüche

1. Umformwerkzeug (32) für die Herstellung einer Verzahnung (21) an einem Werkstück (22), aufweisend:
- ein Profilzähne (42) aufweisendes Umformprofil (41), das einen ersten Profilabschnitt (P1) und einen zweiten Profilabschnitt (P2) aufweist, die in einer Arbeitsrichtung (W) des Umformwerkzeugs (32) benachbart zueinander angeordnet sind, wobei sich die Profilzähne (42) schräg oder parallel zu einer Werkzeugquerrichtung (Q) erstrecken, die rechtwinkelig zu Arbeitsrichtung (W) ausgerichtet ist,
- eine vordere Seitenfläche (49), wobei die Profilzähne (42) an einer vorderen Profilkante (50) in die vordere Seitenfläche (49) übergehen, und wobei eine Kantenbreite (b) der Profilkante (50) definiert ist als Länge der vorderen Profilkante (50) von der Seitenfläche (49) zu einem Übergangspunkt (C), der an einem benachbarten Zahnkopf (42a) eines Profilzahns (42) und einer berührend daran angelegten Kopftangenten (T) gebildet ist,
- einen ersten Kantenabschnitt (50a) der vorderen Profilkante (50) entlang des ersten Profilabschnitts (P1), der eine erste Kantenbreite (b1) hat,
- einen zweiten Kantenabschnitt (50b) der vorderen Profilkante (50) entlang des zweiten Profilabschnitts (P2), der eine gegenüber ersten Kantenbreite (b1) kleinere zweite Kantenbreite (b2) hat.

2. Umformwerkzeug nach Anspruch 1, wobei die vordere Profilkante (50) zwischen dem Übergangspunkt (C) und der vorderen Seitenfläche (49) im ersten Kantenabschnitt (50a) wenigstens einer Fase (51) und/oder wenigstens einer Verrundung (52) aufweist.

3. Umformwerkzeug nach Anspruch 1 oder 2, wobei die vordere Profilkante (50) zwischen dem Übergangspunkt (C) und der vorderen Seitenfläche (49) im zweiten Kantenabschnitt (50b) ohne Fase und ohne Verrundung ausgeführt ist.

4. Umformwerkzeug nach einem der vorhergehenden Ansprüche, wobei das das Umformprofil (41) einen Einlaufbereich (S1), einen Auslaufbereich (S3) und einen zwischen dem Einlaufbereich (S1) und dem Auslaufbereich (S3) angeordneten Zentralbereich (S2) aufweist.

5. Umformwerkzeug nach Anspruch 4, wobei der Einlaufbereich (S1) im ersten Profilabschnitt (P1) angeordnet ist.

6. Umformwerkzeug nach Anspruch 4 oder 5, wobei der Auslaufbereich (S3) im zweiten Profilabschnitt (P2) angeordnet ist.

7. Umformwerkzeug nach einem der Ansprüche 4 bis 6, wobei zumindest ein Teil des Zentralbereichs (S2) im ersten Profilabschnitt (P1) angeordnet ist.

8. Umformwerkzeug nach einem der Ansprüche 4 bis 7, wobei ein Teil des Zentralbereichs (S2) im zweiten Profilabschnitt (P2) angeordnet ist.

9. Umformwerkzeug nach einem der vorhergehenden Ansprüche, ausgebildet als in Arbeitsrichtung (W) linear bewegbares Flachbackenwerkzeug (33).

10. Umformwerkzeug nach einem der Ansprüche 1 bis 8, ausgebildet als um eine Walzenachse (D) drehbares Walzenwerkzeug (36), dessen Arbeitsrichtung (W) eine Umfangsrichtung um die Walzenachse (D) ist.

11. Umformwerkzeug nach einem der vorhergehenden Ansprüche, wobei die Kopftangenten (T) im ersten Profilabschnitt (P1) gegenüber den Kopftangenten (T) im zweiten Profilabschnitt (P2) relativ zueinander geneigt verlaufen,

12. Umformvorrichtung (20) zur Herstellung einer Verzahnung (21) an einem Werkstück (22), aufweisend:
- eine erste Werkzeughalterung (30) mit einem daran angeordneten Umformwerkzeug (32) nach einem der vorhergehenden Ansprüche,
- eine zweite Werkzeughalterung (31) mit einem daran angeordneten Umformwerkzeug (32) nach einem der vorhergehenden Ansprüche,
- eine Halteeinrichtung (29), die dazu eingerichtet, das Werkstück (22) zwischen den beiden Umformwerkzeugen (32) um eine Werkstückachse (A) drehbar anzuordnen.

13. Umformvorrichtung nach Anspruch 12, die dazu eingerichtet ist, eine Bewegung der Umformwerkzeuge (32) beim Herstellen der Verzahnung (21) am Werkstück (22) in Arbeitsrichtung (W) umzukehren, wobei die Richtungsumkehr erfolgt, wenn sich eine Umformstelle zwischen den Umformwerkzeugen (32) und dem Werkstück (22) im ersten Profilabschnitt (P1) befindet.

14. Umformvorrichtung nach Anspruch 12 oder 13, die dazu eingerichtet ist, eine Relativbewegung zwischen den Umformwerkzeugen (32) und dem Werkstück (22) in Werkzeugquerrichtung (Q) auszuführen, wenn die ersten Profilabschnitte (P1) der Umformwerkzeuge (32) und das Werkstück (22) in Eingriff sind.

15. Verfahren zur Herstellung einer Verzahnung (21) an einem Werkstück (22), umfassend:
- Anordnen eines ersten Umformwerkzeugs (32) und eines zweiten Umformwerkzeuges (32), die gemäß einem der Ansprüche 1 bis 13 ausgebildet sind, mit einender zugewandten Umformprofilen (41) auf gegenüberliegenden Seiten des Werkstücks (22),
- In Eingriff bringen der ersten Profilabschnitte (P1) der Umformwerkzeuge mit dem Werkstück (22),
- Erzeugen wenigstens einer Bewegung der Umformwerkzeuge (32) in Arbeitsrichtung (W), wobei die ersten Profilabschnitte (P1) der Umformwerkzeuge (32) mit dem Werkstück (22) in Eingriff sind,
- Ausführen wenigstens einer Relativbewegung zwischen den Umformwerkzeugen (32) und dem Werkstück (22) in Werkzeugquerrichtung (Q) während der Bewegung der Umformwerkzeuge (32) in Arbeitsrichtung (W), wobei die ersten Profilabschnitte (P1) der Umformwerkzeuge (32) mit dem Werkstück (22) in Eingriff sind,
- Erzeugen wenigstens einer Bewegung der Umformwerkzeuge (32) in Arbeitsrichtung (W) an denen die zweiten Profilabschnitte (P2) der Umformwerkzeuge (32) mit dem Werkstück (22) in Eingriff sind.
